# FASCICULE DE BREVET EUROPEEN

(11) **EP 1 718 181 B1**
(45) Date de publication et mention de la délivrance du brevet: **03.06.2009**
(21) Numéro de dépôt: 05700365.9
(22) Date de dépôt: 10.02.2005
(51) Int. Cl.: A44C 5/22

(54) **SYSTEME DE SECURITE ET ADAPTABLE POUR BRACELET**
ANPASSBARES ARMBANDSICHERHEITSSYSTEM
ADAPTABLE SAFETY SYSTEM FOR BRACELET

(30) Priorité: 13.02.2004 CH 218042004
(43) Date de publication de la demande: 08.11.2006
(73) Titulaire: GIORDANO, Giuseppe, 1052 Le Mont-sur-Lausanne (CH)
(72) Inventeur: GIORDANO, Giuseppe, 1052 Le Mont-sur-Lausanne (CH)
(86) Numéro de dépôt international: PCT/CH2005/000075
(87) Numéro de publication internationale: WO 2005/077220

(56) Documents cités:
- CH-A- 203 202
- CH-A- 669 501
- GB-A- 936 697
- US-A- 1 997 723
- US-A- 2 542 358
- US-A- 6 085 550

## Description

La présente invention se rapporte à un système de sécurité et adaptable pour bracelet. Cette invention est caractérisée par le fait que des éléments allongés (1) se coulissent les uns avec les autres permettant ainsi d'adapter la longueur du bracelet à la grandeur du poignet.

Tous les matériaux adéquats à l'invention peuvent être utilisés pour la production.

### Etat de la technique

Aujourd'hui, on connaît les systèmes de sécurité pour bracelet comportant les boucles dépliantes se rabattant les unes sur les autres. Plusieurs systèmes brevetés, (p.ex. N° US4424611, N°US5771543, N° JP10127318,N° US2394856), montrent qu'il est possible de régler la longueur du bracelet. Dans ce cas, le réglage doit faire appel à une manoeuvre d'un horloger-bijoutier ou à une utilisation d'un outil approprié. De plus, la flexibilité de l'allongement est moindre. Le document US-1997723 représente un bracelet selon le préambule de la revendication 1.

L'objectif de la présente invention est d'apporter une solution nouvelle à ces problèmes d'ajustement en créant des éléments allongés qui peuvent être adaptés à tout moment, de manière aisée et à l'aide d'une seule manoeuvre. Le porteur du bracelet peut ainsi adapter quand il le souhaite la longueur du bracelet en fonction de la grandeur de son poignet sans aucun moyen auxiliaire (p.ex. outillage) et sans faire appel à une tierce personne.

Bien que les systèmes brevetés cités ci-dessus soient satisfaisants, ils ne représentent en aucun cas les mêmes caractéristiques que cette invention.

J'ai effectué des recherches à l'aide de spécialistes sur le site www.espacenet.ch relatif à la recherche internationale de brevets et n'ai pas trouvé un système coulissant tel que mon invention.

Dispositif de sécurité comportant des éléments allongés (1) guidés par des fentes (2) et des rainures (3). Le bouton recto-verso (4) situé entre les fentes des éléments allongés (1) permet de faire coulisser ces derniers afin d'adapter la longueur désirée.

Les éléments allongés (1) sont munis d'encoches (5). Ces dernières sont utiles lors de la fermeture et de l'ouverture de ces derniers. D'une part, pour rester stable dans les rainures (3) lors de l'effet de coulisse et d'autre part, pour éviter le détachement des éléments allongés (1) du bracelet.

Les fentes (2) s'arrêtent avant l'extrémité et permettent de faire coulisser les éléments allongés (1) à l'aide du bouton recto-verso (4). Ce dernier permet de stopper les éléments allongés (1) en fin de parcours.

Les rainures (3) sont munies de crans d'arrêt (7) ou de rétrécissements coniques. Ces derniers permettent de stopper les éléments allongés (1) lorsqu'ils arrivent à leur allongement maximum.

Le bouton recto-verso (4) permet aux éléments allongés (1) de les tenir ensemble et de collaborer dans l'arrêt de ces derniers.

Une fois que le bracelet est adapté à la grandeur du poignet; les éléments allongés (1) sont fixés par un fermoir (6a et 6b). Ce dernier permet de bloquer à l'endroit souhaité la dimension désirée. En état fermé, tous les éléments allongés (1) s'épousent parfaitement

Le but de cette invention est de permettre à chaque individu d'adapter à tout moment la longueur du bracelet à la grandeur de son poignet et cela de manière simple.

## Revendications

1. Dispositif de sécurité pour bracelet comprenant un système à effet de coulisse permettant d'adapter la longueur du bracelet à la grandeur du poignet, **caractérisé en ce que:**
le système est formé de deux éléments allongés (1) munis d'encoches (5), coulissant par l'intermédiaire de deux fentes (2) et d'un bouton (4) permettant de stopper lesdits éléments en fin de parcours, ainsi que d'un fermoir composé d'une part, d'une pièce coulissante (6a) munie de dents,
comprenant rainures (3) et butées (7) coopérant avec les encoches (5) du premier des éléments allongés (1), de façon à ce que ce dernier reste stable dans les rainures lors de l'effet de coulisse, et d'autre part d'une pièce fixe (6b) munie d'une multitude de trous coopérant avec les dents de façon à bloquer le bracelet lorsque la longueur du bracelet est adaptée à la grandeur du poignet.

## Claims

1. Security device for a bracelet, made up of a system with a sliding effect, making it possible to adapt the bracelet length to the size of the wrist, **characterized by** the following:
The system is made up of two elongated elements (1) equipped with notches (5) sliding along two slits (2) and a button (4) making it possible to stop these elements at the end of their trajectory, as well as a closure composed, on the one hand, of a sliding piece (6a) equipped with teeth, including grooves (3) and catches (7) fitting into the notches (5) of the first of the elongated elements (1), so that it remains firmly in the grooves when the sliding takes place, and on the other hand, a fixed piece (6b) equipped with a large number of holes fitting in with the teeth to block the bracelet when the length of the bracelet is adapted to the size of the wrist.

## Patentansprüche

1. Armbandsicherheitsvorrichtung mit gleitendem Effekt, der es ermöglicht, die Länge des Armbands der Handgelenkweite anzupassen, sich wie folgt auszeichnend:
Das System besteht aus zwei mit Kerben (5) versehenen länglichen Teilen (1), die anhand von zwei Schlitzen (2) gleiten und von einem Knopf (4) danach gestoppt werden können, sowie einem Verschluss, einerseits bestehend aus einem gezahnten Gleitglied (6a) mit Rillen (3) und Anschlägen (7), die in die Kerben des ersten länglichen Teils (1) passen, damit Letzteres beim Gleiteffekt fest in die Kerben einrastet und anderseits aus einem festen Teil (6b), das eine Vielzahl von Löchern enthält, die den angebrachten Zähnen entsprechen, sodass das Armband blockiert wird, wenn es der Handgelenkweite angepasst ist.
